# EUROPÄISCHE PATENTSCHRIFT

(11) **EP 0 379 053 B1**
(45) Veröffentlichungstag und Bekanntmachung des Hinweises auf die Patenterteilung: **23.03.1994**
(21) Anmeldenummer: 90100475.4
(22) Anmeldetag: 11.01.1990
(51) Int. Cl.: A61H 33/00, A61H 33/02

(54) **Verfahren zum Betreiben einer Whirlpoolwanne oder dgl. insbesondere zur Reinhaltung des Rohrleitungssystems einer Whirlpoolwanne oder dgl.**
Method of operating a whirlpool tub, in particular for keeping the pipe system clean
Procédé de fonctionnement d'un bain tourbillonnant ou similaire, en particulier pour maintenir la propreté de son système de tuyauterie

(30) Priorität: 14.01.1989 DE 3901044
(43) Veröffentlichungstag der Anmeldung: 25.07.1990
(73) Patentinhaber: Ucosan B.V., NL-9301 ZR Roden (NL)
(72) Erfinder: Dijkhuizen, Okko K. c/o Keil & Schaafhausen, D-6000 Frankfurt am Main 1 (DE)
(74) Vertreter: Keil, Rainer A., Dipl.-Phys. Dr.

(56) Entgegenhaltungen:
- EP-A- 0 252 435
- EP-A- 0 268 050
- EP-A- 0 272 601
- EP-A- 0 320 696
- DE-A- 3 715 010

## Beschreibung

Die Erfindung bezieht sich auf ein Verfahren zum Reinhalten des Rohrleitungssystems einer Whirlpoolwanne entsprechend dem Oberbegriff des Anspruchs 1.

Bei solchen Whirlpool-Anlagen soll die Möglichkeit einer bakteriellen Verschmutzung des Badewassers durch Ablagerung in dem für den Betrieb der Whirlpool-Wanne erforderlichen Rohrleitungssystem soweit wie möglich ausgeschlossen werden. Verunreinigungen dieser Art können dadurch gefördert werden, daß sich an den Innenwänden des Rohrleitungssystems Hautschuppen, Hautfett und Haare in einem Gemisch mit Seifenrückständen ablagern und einen für Bakterien günstigen Nährboden bilden. Eine starke Bakterienanhäufung kann sich insbesondere in Zeiten der Nichtbenutzung der Badewanne bilden. Wird dann bei der nächsten Benutzung das Badewasser durch das Rohrleitungssystem hindurchgepumpt, könnten Bakterien aus dem Rohrleitungssystem in das Badewasser mit unzulässig hoher, eventuell sogar gesundheitsschädlicher Konzentration gelangen, falls keine wirksamen Gegenmaßnahmen getroffen werden.

Ein solches Verfahren ist aus der EP-A-0 268 050 bekannt. Dabei gelangt die Reinigungsflüssigkeit, welche in dem Kreislaifsystem umläuft, in sämtliche Hohlräume der Anschlußventile und der Rohrleitungen, so daß eine vollständige und zuverlässige Reinigung erfolgt. Vor der nächsten Inbetriebnahme der Whirlpool-Anlage wird die Reinigungsflüssigkeit aus dem Kreislaufsystem entfernt, um es für den erneuten Betrieb der Whirlpool-Anlage wieder nutzbar zu machen. Ein Zeitpunkt hierfür ist nicht angegeben.

Nach jedem Entleeren der Wanne wird dabei das Rohrleitungssystem mit einer eine keimreduzierende Wirkung aufweisenden Reinigungsflüssigkeit beaufschlagt, während sich die für die Zufuhr von Wasser und/oder Luft in den Wanneninnenraum vorgesehenen Austrittsdüsen mittels eines darin vorgesehenen Ventils in einer gegenüber dem Wanneninnenraum flüssigkeitsdichten Verschlußstellung befinden. Nachdem das Rohrleitungssystem mit der Reinigungsflüssigkeit gefüllt ist, erfolgt ein Umpumpen derselben für wenige Minuten. Dann wird die Reinigungsflüssigkeit abgelassen und mit Wasser nachgespült. Durch mehrfaches und besonders heftiges Umpumpen der Reinigungsflüssigkeit versucht man, der Bakterienablagerung entgegenzuwirken. Es hat sich jedoch gezeigt, daß trotz des intensiven und häufigen Umpumpens mit den unterschiedlichsten Reinigungs- und Desinfektionsmitteln nur eine unzureichende keimtötende bzw. -beseitigende Wirkung erfolgt.

Aus der DE-A-3 715 010 ist eine Einrichtung zur Reinigung, zum Verschluß der Einstrahldüsen und zur Abführung von Restwassermengen aus deren Zuleitungssystem bekannt, wobei durch Verschluß der Düsenmündungen eine reinigende Lösung über eine längere Zeit im Zuleitungssystem zirkulieren kann oder dort gehalten wird. Es ist möglich, jede Leitung zu fluten, zu spülen und zu zirkulieren, ggf. zu entleeren, geschlossen zu halten oder zu öffnen. Zeitpunkte, wann dies jeweils geschehen und welche Mittel dazu eingesetzt werden sollen, sind nicht angegeben.

Aus der EP-A-0 252 435 ist es an sich bekannt, das Rohrleitungssystem einer Whirlpoolwanne mittels Chlorzusatz in der Reinigungsflüssigkeit zu reinigen.

Aus der EP-A-0 272 601 ist es an sich bekannt, bei der Reinhaltung des Rohrleitungssystems einer Whirlpoolwanne Sorge dafür zu tragen, daß nach vollständigem Entleeren der Rohrleitung eine Desinfektion durchgeführt wird. Hierzu wird der Wannenablauf geschlossen und die Rohrleitung mit Frischwasser durchspült. Dann wird Desinfektionslösung über die Luftdüsen in die Rohrleitung eingebracht, um diese keimfrei zu machen. Nach kurzer Einwirkungszeit wird die Desinfektionslösung wieder abgelassen. Bei Nichtbenutzung bleibt die Rohrleitung mit der Umgebungsluft in Verbindung, so daß sich weitere Keime ablagern können.

Aufgabe der Erfindung ist es, ein Verfahren der eingangs genannten Art so auzugestalten, daß einer bakteriellen Verschmutzung des Rohrleitungssystems wirksamer begegnet ist, um eine hygienisch unbedenkliche Benutzung der Whirlpoolwanne sicherzustellen.

Zur Lösung dieser Aufgabe werden bei einem Verfahren der eingangs genannten Art die Maßnahmen des kennzeichnenden Teils des Anspruchs 1 getroffen.

Mit dem erfindungsgemäßen Verfahren ist eine wirkungsvolle Reinhaltung gegen Bakterienbefall des Badewassers gewährleistet, so daß die Benutzung derart betriebener Whirlpoolwannen hygienisch unbedenklich ist. Dadurch, daß die Innenwandung bzw. die dortigen Ablagerungen des Rohrleitungssystems praktisch während der gesamten Nichtbenutzungsdauer der Wanne ständig mit der eine keimreduzierende Wirkung aufweisenden Reinigungsflüssigkeit in Berührung stehen, kann der Bakterienbestand überraschenderweise im Gegensatz zum bisherigen intensiven Umpumpen der Reinigungsflüssigkeit wirksam bekämpft werden, so daß immer hygienisch einwandfreies Badewasser zur Verfügung steht.

Dadurch, daß das Ablassen der Reinigungsflüssigkeit aus dem Rohrleitungssystem erst bei erneuter Wannenfüllung in dem Wasser ausgelöst wird, erfolgt das Ablassen der Reinigungsflüssigkeit erst bei erneuter Wannenbenutzung, nachdem die Reinigungsflüssigkeit die größtmögliche Zeit in dem Rohrleitungssystem stehen geblieben ist.

Wenn gemäß einer Weiterbildung der Erfindung das Ablassen der Reinigungsflüssigkeit aus dem Rohrleitungssystem durch Erreichen eines vorgegebenen, ggf. durch einen in der Wanne vorgesehenen Füllstandssensor bestimmten Badewasserniveaus ausgelöst wird, erfolgt das Ablassen selbsttätig erst bei erneuter Wannenbenutzung ohne Gefahr, daß die Reinigungsflüssigkeit vorzeitig aus dem Rohrleitungssystem abfließt.

Die Reinigungswirkung des erfindungsgemäßen Verfahrens läßt sich nach einer besonderen Ausführungsform der Erfindung noch dadurch steigern, daß bei Beginn des Reinigungsvorganges die Reinigungsflüssigkeit innerhalb des Rohrleitungssystems, z.B. von mehreren Minuten, vorzugsweise etwa fünf Minuten lang, umgepumpt wird. Hierdurch wird eine gleichmäßige Benetzung der Innenwandungen des Rohrleitungssystems mit der desinfizierenden Reinigungsflüssigkeit erreicht, so daß das Rohrleitungssystem zuverlässig über seine gesamte Länge der keimtötenden Wirkung unterworfen wird.

Im Rahmen der Verwirklichung des erfindungsgemäßen Verfahrens ist es ferner von Vorteil, wenn nach dem Ablassen der Reinigungsflüssigkeit aus dem Rohrleitungssystem zunächst das Rohrleitungssystem, z.B. mehrere Minuten, vorzugsweise etwa fünf Minuten lang, mit dem Wasser aus der neu gefüllten Wanne als Spülflüssigkeit nachgespült wird.

Die Spülflüssigkeit kann dabei, ähnlich wie die Reinigungsflüssigkeit, für eine geringe Zeitspanne in dem geschlossenen Rohrleitungssystem umgepumpt werden, um die an der Rohrinnenwandung zurückgebliebene Reinigungsflüssigkeit vollständig zu entfernen.

Gemäß einem weiteren möglichen Erfindungsmerkmal wird die Spülflüssigkeit nach dem Nachspülen des Rohrleitungssystems in die Abflußleitung der Wanne abgelassen, so daß hierfür keine besonderen Einrichtungen erforderlich sind.

Das Rohrleitungssystem kann dann nach dem Ablassen der Spülflüssigkeit erneut mit sauberem Badewasser aus der neu gefüllten Wanne gefüllt werden, so daß das Whirlpool-System wieder betriebsbereit ist.

Die Vollendung des erneuten Füllens des Rohrleitungssystems mit sauberem Badewasser aus der neu gefüllten Wanne kann dabei akustisch oder optisch angezeigt werden, um dem Benutzer die erneute Betriebsbereitschaft des Systems erkennbar zu machen.

Bei Erreichen eines vorgegebenen, ggf. durch einen in der Wanne vorgesehenen Füllstandssensor bestimmten, Badewasserniveaus in der Wanne, kann gemäß einem weiteren Erfindungsmerkmal das Abflußventil des Rohrleitungssystems geschlossen und dem in dem Rohrleitungssystem verbliebenen Wasser Reinigungsmittel zur Bildung der Reinigungsflüssigkeit für das Rohrleitungssystem zugeführt werden. Auf diese Weise läßt sich die Reinigungsflüssigkeit schnell und wassersparend herstellen. Die Reinigungsflüssigkeit kann dann, bspw. nach einem zeitweiligen Umpumpen, wieder bis zur nächsten Wannenbenutzung in dem Rohrleitungssystem verbleiben.

Um letzte Badewasserreste aus der Austrittsdüse zu beseitigen und dadurch Schmutzablagerungen zu vermeiden, kann es von Vorteil sein, wenn nach dem vollständigen Entleeren des verbrauchten Badewassers aus der Wanne die Austrittsdüse in den Bereichen, zu welchen Badewasser Zutritt hatte, mit Luft durchblasen wird.

Eine besonders effektive Reinhaltung des Rohrleitungssystems einer Whirlpool-Wanne ergibt sich im Rahmen der Erfindung dann, wenn als Reinigungsmittel Aktiv-Chlor, z.B. mit einer Lösungskonzentration von 0,1 bis 5 %, vorzugsweise etwa 1 %, in der Reinigungsflüssigkeit eingesetzt wird. Der Einsatz von Aktiv-Chlor führt zu einer guten Keimreduzierung. Bei den angegebenen Konzentrationen tritt einerseits ein störender Chlorgeruch nicht auf, andererseits ist die Entsorgung der Reinigungsflüssigkeit unbedenklich.

Um auch bei längerer Nichtbenutzung der Wanne ein hygienisch unbedenkliches Whirlpool-System aufrechtzuerhalten, ist nach einer weiteren Ausgestaltung der Erfindung vorgesehen, daß ein Austausch der Reinigungsflüssigkeit unabhängig von der Benutzungshäufigkeit der Wanne in z.B. regelmäßigen Abständen selbsttätig erfolgt.

Einzelheiten der Erfindung werden nachfolgend anhand der Zeichnung näher erläutert.

Es zeigen:
- Fig. 1 bis 9: ein für die Ausführung des erfindungsgemäßen Verfahrens bestimmter Whirlpool-Wanne in verschiedenen Verfahrensstadien.

Gemäß Fig. 1 ist die Wanne W in ihrem Boden mit mehreren Austrittsdüsen D eines Whirlpool-Systems versehen, welche an ein Rohrleitungssystem R für die Versorgung mit Wasser- und/oder Luft zur Abgabe in den Wanneninnenraum J angeschlossen sind. In der Verfahrensstufe gemäß Fig. 1 ist die jeweilige Austrittsdüse D mittels eines darin ausgebildeten Ventils jedenfalls im Bereich der Wasserzufuhr flüssigkeitsdicht gegenüber dem Wanneninnenraum J geschlossen. Außerdem ist ein Dreiwege-Ventil V in einer Verbindungsleitung VL des Rohrleitungssystems R zu der sich an den Abfluß AF der Wanne W anschließenden Abflußleitung AL geschlossen. Das Rohrleitungssystem R ist gemäß Fig. 1 mit einer keimabtötende Wirkung ausübenden Reinigungsflüssigkeit gefüllt und bleibt dies solange, bis zur nächsten Wannenbenutzung.

Diese wird gemäß Fig. 2 durch Füllen der Wanne W mit Badewasser BW aus dem Leitungssystem eingeleitet. In dem Moment, in welchem das Badewasser BW in der Wanne W ein bestimmtes Nivenau erreicht, welches durch einen in der Wannenwandung vorgesehenen Sensor S abgetastet wird, wird das Ventil V über eine Steuerleitung SL derart gestellt, daß die Reinigungsflüssigkeit über die Abflußleitung AL abfließen kann.

Danach wird das Ventil V in der Verbindungsleitung VL so gestellt, daß das Rohrleitungssystem R gemäß Fig. 3 durch den geöffneten Ausfluß AF bei geschlossenem Abflußventil AV mit sauberem Badewasser BW aus der Wanne W als Spülwasser gefüllt.

Anschließend wird die in dem Rohrleitungssystem R befindliche Spülflüssigkeit mittels einer in dem nunmehr geschlossenen Rohrleitungssystem R befindlichen Pumpe P für eine gewisse Zeitdauer umgepumpt, um das Innere des Rohrleitungssystems R von Reinigungsflüssigkeitsresten zu befreien.

Gemäß Fig. 4 wird nach entsprechendem Verstellen des Ventils V in der Verbindungsleitung VL die Spülflüssigkeit aus dem Rohrleitungssystem R in die Abflußleitung L abgelassen. Der Nachspülvorgang gemäß den Fig. 3 und 4 kann bei Bedarf mehrfach wiederholt werden.

Danach wird gemäß Fig. 5 das Rohrleitungssystem R einschließlich der Verbindungsleitung VL bei geöffnetem Abfluß AF, geschlossenem Abflußventil AV und entsprechend gestelltem Ventil V in der Verbindungsleitung VL mit sauberem Badewasser gefüllt.

Das vollständige Füllen des Rohrleitungssystems R und damit die Betriebsbereitschaft des Systems kann durch Abgabe eines akustischen oder optischen Signals dem Benutzer angezeigt werden.

Nach dem Baden wird das Badewasser gemäß Fig. 6 über den Abfluß AF der Wanne W abgelassen. Hat das Badewasser BW ein bestimmtes unteres Niveau erreicht, was wiederum mittels eines Sensors S in der Wannenwand festgestellt werden kann, wenn die Wanne W also beispielsweise leer ist, wird dem in dem Rohrleitungssystem R verbliebenen Badewasser gemäß Fig. 7 Reinigungsmittel aus einem Tank T zur Herstellung der Reinigungsflüssigkeit in dem Rohrleitungssystem R mit der erforderlichen Konzentration zugeführt. Danach kann die Reinigungsflüssigkeit in dem Rohrleitungssystem R bei entsprechend geschlossenem Ventil V mittels der Pumpe P für einige Zeit umgepumpt werden, um eine gleichmäßige Benetzung der Rohrinnenwandungen zu erzielen.

Danach ist der Zyklus abgeschlossen und die Reinigungsflüssigkeit bleibt in dem Rohrleitungssystem R gemäß Fig. 8 bis zur nächsten Wannenbenutzung oder einer ggf. erfolgenden Erneuerung der Reinigungsflüssigkeit stehen, um ihre bakterientötende Wirkung auszuüben.

Zur Beseitigung von Badewasserresten in den dem Zutritt von Badewasser zugänglichen Bereichen der Austrittsdüsen D können die entsprechenden Bereiche des Austrittsdüsen D zuvor noch gemäß Fig. 9 von unten mittels einem Gebläse G durchgeblasen werden.

### Bezugszeichenliste:

- AF: Abfluß
- AL: Abflußleitung
- AV: Abflußventil
- BW: Badewasser
- D: Austrittsdüsen
- G: Gebläse
- J: Innenraum
- P: Pumpe
- R: Rohrleitungssystem
- S: Sensor
- SL: Steuerleitung
- T: Tank
- V: Dreiweg-Ventil
- VL: Verbindungsleitung

## Patentansprüche

1. Verfahren zum Reinhalten des Rohrleitungssystems (R) einer Whirlpoolwanne (W) mit mindestens einer ein Ventil aufweisenden Austrittsdüse (D) für die Zufuhr von Wasser und/oder Luft in den Wanneninnenraum (J), mittels einer eine keimreduzierende Wirkung aufweisenden Reinigungsflüssigkeit, wobei sich das Ventil der mindestens einen Austrittsdüse (D) bei Beaufschlagung des Rohrleitungssystems (R) mit der Reinigungsflüssigkeit in einer gegenüber dem Wanneninnenraum (J) flüssigkeitsdichten Verschlußstellung befindet, dadurch gekennzeichnet, daß die Reinigungsflüssigkeit während der gesamten Dauer der Nichtbenutzung der Wanne (W) bis zur nächsten Wannenbenutzung im Rohrleitungssystem (R) stehen bleibt und daß das Ablassen der Reinigungsflüssigkeit aus dem Rohrleitungssystem (R) erst bei erneuter Wannenfüllung ausgelöst wird.

2. Verfahren nach Anspruch 1, dadurch gekennzeichnet, daß das Ablassen der Reinigungsflüssigkeit aus dem Rohrleitungssystem (R) durch Erreichen eines vorgegebenen ggf. durch einen in der Wanne (W) vorgesehenen Füllstandssensor (S) bestimmten Badewasserniveaus in der Wanne (W) ausgelöst wird.

3. Verfahren nach Anspruch 1 oder 2, dadurch gekennzeichnet, daß bei Beginn des Reinigungsvorganges ein Umpumpen der Reinigungsflüssigkeit innerhalb des Rohrleitungssystems (R) erfolgt und dann die Reinigungsflüssigkeit in dem Rohrleitungssystem (R) bis zur erneuten Wannenfüllung stehen bleibt.

4. Verfahren nach einem der Ansprüche 1 bis 3, dadurch gekennzeichnet, daß nach Ablassen der Reinigungsflüssigkeit aus dem Rohrleitungssystem (R) ein Nachspülen des Rohrleitungssystems (R) mit dem Wasser aus der neu gefüllten Wanne (W) als Spülflüssigkeit vorgenommen wird.

5. Verfahren nach Anspruch 4, dadurch gekennzeichnet, daß die Spülflüssigkeit in dem geschlossenen Rohrleitungssystem (R) umgepumpt wird.

6. Verfahren nach einem der Ansprüche 4 oder 5, dadurch gekennzeichnet, daß die Spülflüssigkeit nach dem Ausführen des Nachspülens des Rohrleitungssystems (R) in die Abflußleitung (AL) der Wanne (W) abgelassen wird.

7. Verfahren nach einem der Ansprüche 4 bis 6, dadurch gekennzeichnet, daß das Rohrleitungssystem (R) nach dem Ablassen der Spülflüssigkeit erneut mit Wasser aus der neu gefüllten Wanne (W) gefüllt und die Vollendung des erneuten Füllens des Rohrleitungssystems (R) mit Badewasser (BW) aus der neu gefüllten Wanne (W) akustisch oder optisch angezeigt wird.

8. Verfahren nach einem der Ansprüche 1 bis 7, dadurch gekennzeichnet, daß beim Ablassen des gebrauchten Badewassers aus der Wanne (W) dem in dem Rohrleitungssystem (R) verbliebenen gebrauchten Badewasser Reinigungsmittel zur Bildung der Reinigungsflüssigkeit für das Rohrleitungssystem (R) zugeführt wird.

9. Verfahren nach einem der Ansprüche 1 bis 8, dadurch gekennzeichnet, daß nach dem vollständigen Entleeren des gebrauchten Badewasser aus der Wanne (W) die Austrittsdüse (D) in den Bereichen, zu welchen Badewasser (BW) Zutritt hatte, mit Luft durchgeblasen wird.

10. Verfahren nach einem der Ansprüche 1 bis 9, dadurch gekennzeichnet, daß als Reinigungsmittel Aktivchlor, z.B. mit einer Lösungskonzentration von 0,1 bis 5%, vorzugsweise 1% in der Reinigungsflüssigkeit eingesetzt wird.

11. Verfahren nach einem der Ansprüche 1 bis 10, dadurch gekennzeichnet, daß ein Austausch der Reinigungsflüssigkeit mit Durchspülung des Rohrleitungssystems (R) unabhängig von der Benutzungshäufigkeit der Wanne (W) regelmäßig, z.B. mindestens einmal monatlich, erfolgt.

## Claims

1. Method for keeping clean the piping system (R) of a whirlpool tub (W) having at least one outlet nozzle (D), which has a valve, for the supply of water and/or air into the tub interior (J), by means of a cleaning fluid which has a germ-reducing effect, with the valve of the at least one outlet nozzle (D) being in a closed position that is fluid-tight with respect to the tub interior (J), when the piping system (R) is loaded with the cleaning fluid, characterised in that the cleaning fluid remains stagnant in the piping system (R) throughout the period of non-use of the tub (W) until the tub is next used and in that the discharge of the cleaning fluid out of the piping system (R) is not triggered until the tub is refilled.

2. Method according to claim 1, characterised in that the discharge of the cleaning fluid out of the piping system (R) is triggered by attainment of a preset bath water level in the tub (W) determined, if applicable, by a level sensor (S) provided in the tub (W).

3. Method according to claim 1 or 2, characterised in that at the beginning of the cleaning process the cleaning fluid is pumped round within the piping system (R) and then the cleaning fluid remains stagnant in the piping system (R) until the tub is refilled.

4. Method according to one of the claims 1 to 3, characterised in that after discharge of the cleaning fluid out of the piping system (R) the piping system (R) is rinsed out with the water from the newly filled tub (W) as rinsing fluid.

5. Method according to claim 4, characterised in that the rinsing fluid is pumped round in the closed piping system (R).

6. Method according to one of the claims 4 or 5, characterised in that the rinsing fluid is discharged into the outflow line (AL) of the tub (W) after the piping system (R) has been rinsed out.

7. Method according to one of the claims 4 to 6, characterised in that the piping system (R) is refilled with water from the newly filled tub (W) after discharge of the rinsing fluid, and the completion of the refilling of the piping system (R) with bath water (BW) from the newly filled tub (W) is indicated acoustically or optically.

8. Method according to one of the claims 1 to 7, characterised in that when the used bath water is discharged out of the tub (W) a cleaning agent is supplied to the used bath water remaining in the piping system (R) to form the cleaning fluid for the piping system (R).

9. Method according to one of the claims 1 to 8, characterised in that after completely emptying the used bath water out of the tub (W) air is blown through the outlet nozzle (D) in the regions to which bath water (BW) had access.

10. Method according to one of the claims 1 to 9, characterised in that active chlorine, for example having a solution concentration of 0.1 to 5%, preferably 1 %, in the cleaning fluid is used as a cleaning agent.

11. Method according to one of the claims 1 to 10, characterised in that the cleaning fluid is exchanged with rinse-through of the piping system (R) regularly, for example at least once a month, irrespective of the frequency of use of the tub (W).

## Revendications

1. Procédé pour maintenir propre au moyen d'un liquide de lavage présentant une action d'élimination des germes, le circuit (R) d'une baignoire à bain bouillonnant (W) comportant au moins une buse de sortie (D) pourvue d'une soupape pour amener de l'eau et/ou de l'air à l'intérieur (J) de la baignoire, la soupape de la buse de sortie (D), au nombre d'au moins une, se trouvant dans une position dans laquelle elle ferme de manière étanche le circuit par rapport a l'intérieur (J) de la baignoire lorsque le circuit (R) est alimenté en liquide de lavage, caractérisé par le fait que le liquide de lavage reste dans le circuit (R) pendant toute la durée de non-utilisation de la baignoire (W) jusqu'à la nouvelle utilisation de celle-ci et par le fait que l'évacuation du liquide de lavage hors du circuit (R) n'est déclenchée qu'au moment d'un nouveau remplissage de la baignoire.

2. Procédé selon la revendication 1, caractérisé par le fait que l'évacuation du liquide de lavage hors du circuit (R) est déclenchée lorsque l'eau du bain dans la baignoire (W) atteint un niveau prédéterminé, éventuellement défini par un capteur de niveau de remplissage (S) prévu dans la baignoire (W).

3. Procédé selon la revendication 1 ou 2, caractérisé par le fait qu'au début du processus de lavage, le liquide de lavage est mis en circulation dans le circuit (R), après quoi le liquide de lavage reste dans le circuit (R) jusqu'au nouveau remplissage de la baignoire.

4. Procédé selon l'une des revendications 1 à 3, caractérisé par le fait qu'après l'évacuation du liquide de lavage hors du circuit (R), on procède à un rinçage du circuit (R) avec, comme liquide de rinçage, de l'eau prélevée dans la baignoire (W) nouvellement remplie.

5. Procédé selon la revendication 4, caractérisé par le fait que le liquide de lavage est mis en circulation dans le circuit (R) fermé.

6. Procédé selon l'une des revendications 4 ou 5, caractérisé par le fait qu'après le rinçage du circuit (R) le liquide de rinçage est évacué dans la conduite de vidange (AL) de la baignoire (W).

7. Procédé selon l'une des revendications 4 à 6, caractérisé par le fait qu'après l'évacuation du liquide de rinçage, on remplit de nouveau le circuit (R) avec de l'eau provenant de la baignoire nouvellement (W) remplie et que la fin du nouveau remplissage du circuit (R) avec l'eau du bain (BW) provenant de la baignoire nouvellement (W) remplie est indiquée par un moyen acoustique ou optique.

8. Procédé selon l'une des revendications 1 à 7, caractérisé par le fait qu'au moment de l'évacuation de l'eau usée de la baignoire (W) on ajoute du produit de lavage à l'eau usée de la baignoire qui reste dans le circuit (R) afin de former le liquide de lavage pour le circuit (R).

9. Procédé selon l'une des revendications 1 à 8, caractérisé par le fait qu'après avoir vidé la baignoire (W) de l'eau usée du bain, on envoie de l'air dans la buse de sortie (D) dans les régions qui étaient balayées par l'eau du bain (BW).

10. Procédé selon l'une des revendications 1 à 9, caractérisé par le fait que l'on utilise comme produit de lavage du chlore actif, par exemple en une concentration de 0,1 à 5%, de préférence de 1% dans le liquide de lavage.

11. Procédé selon l'une des revendications 1 à 10, caractérisé par le fait que le liquide de lavage est remplacé et le circuit (R) rincé régulièrement, par exemple au moins une fois par mois, indépendamment de la fréquence d'utilisation de la baignoire (W).
